# FASCICULE DE BREVET EUROPEEN

(11) **EP 3 325 910 B1**
(45) Date de publication et mention de la délivrance du brevet: **11.08.2021**
(21) Numéro de dépôt: 16736111.2
(22) Date de dépôt: 06.07.2016
(51) Int. Cl.: F28F 1/32

(54) **ÉCHANGEUR DE CHALEUR À AILETTES COMPRENANT DES PERSIENNES AMÉLIORÉES**
RIPPENWÄRMETAUSCHER MIT VERBESSERTEN LÜFTUNGSSCHLITZEN
FIN HEAT EXCHANGER COMPRISING IMPROVED LOUVRES

(30) Priorité: 17.07.2015 FR 1556759
(43) Date de publication de la demande: 30.05.2018
(73) Titulaire: Valeo Systemes Thermiques, 78320 Le Mesnil Saint Denis (FR)
(72) Inventeur: ETIENNE, Erwan, 53000 Laval (FR); BOISSELLE, Patrick, 53000 Laval (FR); BRY, Samuel, 53260 Parne Sur Roc (FR); FRANCOIS, Nicolas, 78180 Montigny-le-Bretonneux (FR); LENORMAND, Christophe, 92320 Châtillon (FR)
(74) Mandataire: Tran, Chi-Hai
(86) Numéro de dépôt international: PCT/EP2016/065922
(87) Numéro de publication internationale: WO 2017/012868

(56) Documents cités:
- EP-A2- 1 500 894
- US-A- 4 709 753
- US-A- 4 723 599
- US-A- 5 099 914

## Description

La présente invention concerne un véhicule automobile comprenant un échangeur de chaleur tel que défini en revendication 1.

Un échangeur de chaleur comprend généralement des tubes, dans lesquels un fluide caloporteur est destiné à circuler, et des éléments d'échange de chaleur reliés à ces tubes.

On distingue habituellement des échangeurs de chaleur de type brasé et de type mécanique selon leur procédé de fabrication.

Dans un échangeur de chaleur de type mécanique, les éléments d'échange de chaleur, appelés dans ce cas « ailettes », sont reliés aux tubes de la façon suivante. Tout d'abord, on forme dans les ailettes des trous de passage des tubes. Ces trous de passage sont généralement délimités chacun par un bord tombé formant un col. Puis, on dispose les ailettes sensiblement parallèlement entre elles et on enfile chaque tube dans une série de trous alignés des ailettes. Enfin, on provoque une expansion radiale des tubes en passant un outil d'expansion à l'intérieur de ces tubes de façon à lier mécaniquement les tubes et les ailettes par sertissage, les cols délimitant les trous de passage des tubes formant alors des collets serrés autour les tubes.

De tels échangeurs sont traversés par un flux d'air, les ailettes s'étendant à travers le flux.

Afin d'augmenter l'échange de chaleur entre les ailettes et le flux d'air, on ménage habituellement sur les ailettes des déflecteurs formés de rangées de persiennes, les rangées étant intercalées entre les tubes d'une même rangée de tubes. Généralement, chaque persienne comprend une lame munie d'un bord libre et d'un bord de liaison reliant la persienne à l'ailette.

Dans l'art antérieur, les persiennes sont arrangées en deux groupes de persiennes successifs dans la rangée. Pour les persiennes du premier groupe, auquel appartient la première persienne de la rangée, le bord libre des lames forme bord amont par rapport au flux d'air, le bord de liaison formant bord aval. A l'inverse, pour les persiennes du second groupe, auquel appartient la dernière persienne de la rangée, le bord de liaison des lames des persiennes forme bord amont par rapport au flux d'air, le bord libre formant bord aval.

Il s'avère que cette configuration a pour effet de générer des zones inefficaces au contact de persiennes dans lesquelles la circulation d'air est freinée, si bien que l'échange thermique entre l'ailette et le flux d'air est réduit.

L'invention a pour but d'améliorer les performances de l'échangeur de chaleur en choisissant une configuration des persiennes qui permette de limiter l'apparition de ces zones inefficaces.

A cet effet, l'invention a pour objet un véhicule automobile tel que défini en revendication 1. Le document US 4,709,753 divulgue, certes, un échangeur de chaleur (10) comprenant :- au moins une rangée de tubes (30),- au moins une ailette (40) disposée transversalement à ladite rangée de tubes, les tubes étant reliés à l'ailette par serrage des tubes dans un collet (46) ménagé dans l'ailette ; et- au moins une rangée de persiennes (50), ménagée dans l'ailette et intercalée entre deux tubes de la rangée de tubes, chaque persienne comprenant une lame munie d'un bord libre et d'un bord de liaison reliant la persienne à l'ailette, l'échangeur ne comportant qu'une seule rangée de tubes. Néanmoins, l'échangeur de ce document de l'état de la technique est utilisé de manière opposée à celle revendiquée dans cette demande. Les avantages de la disposition selon la revendication sont expliqués ci-dessous.

On a constaté, de façon surprenante, que la configuration dans laquelle le bord de liaison de la lame d'au moins la première persienne forme bord amont par rapport au flux d'air traversant l'ailette et son bord libre forme bord aval, rend le flux d'air qui traverse les persiennes moins turbulent. Ceci a pour effet de limiter l'apparition de zones inefficaces, et donc d'augmenter l'échange thermique entre les persiennes et le flux d'air.

A cet égard, des tests ont permis de constater une augmentation de l'échange thermique de 3% pour une perte de charge équivalente par rapport aux configurations de l'art antérieur.

Selon l'invention, l'échangeur ne comporte qu'une seule rangée de tubes et les bords de liaison de toutes les lames de la rangée forment bord amont par rapport au flux d'air, le bord libre des lames formant bord aval.

L'invention sera mieux comprise à la lecture de la description qui va suivre donnée uniquement à titre d'exemple et faite en se référant aux dessins dans lesquels :
- la figure 1 est une vue en perspective d'une ailette d'un échangeur de chaleur selon un premier mode de réalisation de l'invention ;
- la figure 2 est une vue en perspective d'une ailette d'un échangeur de chaleur selon un mode de réalisation non conforme à l'invention ;
- la figure 3 est une vue en perspective d'un échangeur de chaleur selon l'invention.

On a représenté à la figure 3 un échangeur de chaleur 1 de type mécanique destiné à équiper un véhicule automobile.

L'échangeur de chaleur comprend une rangée de tubes 2 (représentés tronqués pour des raisons de clarté sur les figures 1 et 2), dans lesquels un fluide caloporteur classique est destiné à circuler, et des ailettes 4 (dont une seule a été représentée pour des raisons de clarté) reliées à ces tubes 2.

Les tubes 2 sont reliés aux ailettes 4 par serrage des tubes dans des collets 6 ménagés dans les ailettes 4. A cet effet, les ailettes 4 sont munies de trous 8 de passage des tubes. Ces trous de passage 8 ont une forme générale oblongue.

Dans l'exemple décrit, les tubes 2 ont chacun une forme générale allongée et comportent une section sensiblement oblongue. Les tubes 2 sont agencés sensiblement parallèlement entre eux, de façon à former une rangée unique.

Les ailettes 4 ont une forme générale rectangulaire, sensiblement plane, et sont agencées dans l'échangeur de chaleur 1 de façon sensiblement parallèle entre elles et perpendiculaire aux directions longitudinales des tubes 2.

Les ailettes 4 sont destinées à s'étendre à travers un flux d'air d'amont en aval lui-même traversant l'échangeur. On a représenté par des flèches F la direction de circulation du flux.

Pour augmenter l'échange thermique entre le flux F et les ailettes 4, l'échangeur 1 comprend également des rangées 10 de persiennes 12, ménagées dans chaque ailette 4 et intercalées chacune entre deux tubes 2.

Chaque persienne 12 comprend une lame 14 comprenant un bord libre 16 et un bord de liaison 18 reliant la persienne 12 à l'ailette 4.

Dans le mode de réalisation selon l'invention (voir figure 1) et dans le mode de réalisation non conforme à l'invention (voir figure 2), le bord de liaison 18 de la lame 14 d'au moins la première persienne 12 de la rangée 10 forme bord amont par rapport au flux F, le bord libre 16 de la lame 14 formant bord aval.

Plus particulièrement, dans le mode de réalisation selon l'invention représenté à la figure 1, les bords de liaison 18 de toutes les lames 14 de la rangée 10 forment bord amont par rapport au flux d'air F, le bord libre 16 des lames 14 formant bord aval.

Dans le mode de réalisation non conforme à l'invention représenté à la figure 2, le bord libre 16 d'au moins la dernière lame 14 de la rangée 10 forme bord amont par rapport au flux d'air F, son bord de liaison 18 formant bord aval.

Plus particulièrement, dans ce deuxième mode de réalisation, la rangée 10 comprend deux groupes de persiennes 12 comprenant de préférence un même nombre de persiennes 12, les persiennes 12 du second groupe succédant aux persiennes du premier groupe dans la rangée 10 de persiennes.

Sur l'exemple représenté sur la figure 2, la rangée 10 est formée de quatorze persiennes 12 répartis en deux groupes de sept persiennes 12, disposées de part et d'autre d'une lame de jonction 20 reliant le bord libre 16 de la dernière lame 14 du premier groupe au bord libre 16 de la première lame 14 du deuxième groupe.

Pour toutes les persiennes 12 du premier groupe, le bord de liaison 18 de chaque lame 14 forme bord amont par rapport au flux d'air F et le bord libre 16 forme bord aval.

A l'inverse, pour les persiennes 12 du second groupe, le bord libre 16 de chaque lame 14 forme bord amont par rapport au flux d'air F, et le bord de liaison 18 forme bord aval.

La lame de jonction 20 forme un pont sensiblement parallèle à la surface de l'ailette 4 entre les deux groupes de la rangée 10. Par sensiblement parallèle, on entend que le pont est situé dans un plan décalé par rapport à la surface de l'ailette. De préférence, la dimension de la lame de jonction 22 entre le bord libre 16 de la lame 14 de la dernière persienne 12 du premier groupe et le bord libre 16 de la lame 14 de la première persienne 12 du second groupe est inférieure à 3 mm.

L'invention n'est pas limitée aux modes de réalisation présentés et d'autres modes de réalisation apparaîtront clairement à l'homme du métier.

## Revendications

1. Véhicule automobile comprenant un échangeur de chaleur comprenant :
- au moins une rangée de tubes (2),
- au moins une ailette (4) disposée transversalement à ladite rangée de tubes (2),
les tubes étant reliés à l'ailette (4) par serrage des tubes (2) dans un collet (6) ménagé dans l'ailette (4) ; et
- au moins une rangée (10) de persiennes (12), ménagée dans l'ailette (4) et intercalée entre deux tubes (2) de la rangée de tubes, chaque persienne (12) comprenant une lame (14) munie d'un bord libre (16) et d'un bord de liaison (18) reliant la persienne (12) à l'ailette (4),
**caractérisé en ce qu'**il ne comporte qu'une seule rangée de tubes (2) et **en ce que** les bords de liaison (18) de toutes les lames (14) de la rangée (10) forment bord amont par rapport au flux d'air, le bord libre (16) des lames (18) formant bord aval.

## Patentansprüche

1. Kraftfahrzeug, umfassend einen Wärmetauscher, der Folgendes umfasst:
- mindestens eine Reihe von Rohren (2),
- mindestens eine Rippe (4), die quer zu der Reihe von Rohren (2) angeordnet ist,
wobei die Rohre durch Klemmen der Rohre (2) in einem in der Rippe (4) ausgeführten Bund (6) mit der Rippe (4) verbunden sind und
- mindestens eine Reihe (10) von Thermoschlitzen (12), die in der Rippe (4) ausgeführt und zwischen zwei Rohren (2) der Reihe von Rohren angeordnet ist, wobei jeder Thermoschlitz (12) eine Lamelle (14) umfasst, die mit einem freien Rand (16) und einem Verbindungsrand (18), der den Thermoschlitz (12) mit der Rippe (4) verbindet, versehen ist,
**dadurch gekennzeichnet, dass** er nur eine einzige Reihe von Rohren (2) aufweist und dass die Verbindungsränder (18) aller Lamellen (14) der Reihe (10) den bezüglich des Luftstroms stromaufwärtigen Rand bilden, wobei der freie Rand (16) der Lamellen (18) den stromabwärtigen Rand bildet.

## Claims

1. Motor vehicle comprising a heat exchanger comprising:
- at least one row of tubes (2),
- at least one fin (4) disposed transversely to said row of tubes (2),
the tubes being connected to the fin (4) by clamping the tubes (2) in a collar (6) formed in the fin (4); and
- at least one row (10) of louvers (12), said row (10) being formed in the fin (4) and interposed between two tubes (2) in the row of tubes, each louver (12) comprising a blade (14) provided with a free edge (16) and a connecting edge (18) connecting the louver (12) to the fin (4),
**characterized in that** it has only one row of tubes (2) and **in that** the connecting edges (18) of all the blades (14) in the row (10) form an upstream edge with respect to the air flow, the free edge (16) of the blades (18) forming the downstream edge.
